# EUROPÄISCHE PATENTSCHRIFT

(11) **EP 3 006 660 B1**
(45) Veröffentlichungstag und Bekanntmachung des Hinweises auf die Patenterteilung: **27.03.2019**
(21) Anmeldenummer: 15450035.9
(22) Anmeldetag: 01.10.2015
(51) Int. Cl.: E06B 1/68, E04F 13/06

(54) **SYSTEM AUS DICHTUNG UND FENSTERANSCHLUSPROFILLEISTE**
SYSTEM OF SEAL AND WINDOW CONNECTING PROFILE
SYSTÈME DE JOINT ET PROFILE D'ENCADREMENT DE FENETRE

(30) Priorität: 06.10.2014 AT 7492014
(43) Veröffentlichungstag der Anmeldung: 13.04.2016
(73) Patentinhaber: Mick, Christian, 9545 Radenthein (AT)
(72) Erfinder: Mick, Christian, 9545 Radenthein (AT)
(74) Vertreter: Beer & Partner Patentanwälte KG

(56) Entgegenhaltungen:
- DE-A1-102004 016 036
- DE-A1-102009 044 558
- US-A- 4 204 373
- US-A- 5 875 602
- US-A- 6 047 507
- US-A1- 2014 202 103

## Beschreibung

Die Erfindung betrifft ein System aus einer Fensteranschlussprofilleiste und einem Dichtelement mit den Merkmalen des einleitenden Teils von Anspruch 1.

Fensteranschlussprofilleisten, werden in vorgegebenen Längen hergestellt und müssen bei ihrer Verwendung oft auf die jeweils erforderliche Länge zugeschnitten werden.

Dabei kommt es vor, dass in Fensteranschlussprofilleisten eine Stoßstelle zwischen Abschnitten von Fensteranschlussprofilleisten, nicht nur im Bereich von Ecken, sondern auch in Bereichen, in denen gerade Abschnitte aneinander grenzen, vorliegt.

Problematisch bei derartigen Stoßstellen und weiters zwischen dem Ende einer Fensteranschlussprofilleiste und einem angrenzenden Bauwerk ist die Dichtheit.

Aus US 2014/0202103 A1 ist ein System aus Fensteranschlussprofilleiste und Dichtelement bekannt, bei dem wenigstens ein Dichtkörper des Dichtelementes dichtend am Ende von wenigstens einem Abschnitt einer Profilleiste angeordnet ist und bei dem der Dichtkörper des Dichtelementes entweder im Stoßbereich zwischen den Enden von aneinander grenzenden Abschnitten von Fensteranschlussprofilleisten oder zwischen dem Ende einer Fensteranschlussprofilleiste und einem angrenzenden Bauteil vorgesehen ist.

Der Erfindung liegt die Aufgabe zugrunde, eine sichere Abdichtung von aneinander grenzenden Abschnitten von Fensteranschlussprofilleisten und zwischen dem Ende einer Fensteranschlussprofilleiste und einem angrenzenden Bauteil zur Verfügung zu stellen.

Erfindungsgemäß wird diese Aufgabe mit einem System gelöst, das die Merkmale von Anspruch 1 aufweist.

Bevorzugte und vorteilhafte Ausgestaltungen der Erfindung sind Gegenstand der Unteransprüche.

Da bei dem erfindungsgemäßen System ein Dichtelement mit einem Dichtkörper vorgesehen ist, der beispielsweise zwischen den Enden von aneinander grenzenden Abschnitten von Fensteranschlussprofilleisten, also im Stoßbereich, zu liegen kommt, ist ohne zusätzliche Maßnahmen eine sichere Abdichtung der Stoßstelle zwischen Abschnitten von Fensteranschlussprofilleisten gegeben.

Bei dem erfindungsgemäßen System umfasst das Dichtelement einen Träger, an dem der wenigstens eine Dichtkörper des Dichtelementes angeordnet ist.

Bei dem erfindungsgemäßen System wird der Träger des Dichtelementes in eine hinterschnitten ausgebildete Nut der Fensteranschlussprofilleiste eingeclipst oder es wird der Träger in einen Hohlraum der Fensteranschlussprofilleiste eingesteckt.

In gleicher Weise ergibt der Dichtkörper des erfindungsgemäßen Systems eine zuverlässige Dichtung zwischen dem Ende einer Fensteranschlussprofilleiste und einem angrenzenden Bauteil.

Der Träger, an dem der Dichtkörper angeordnet ist, kann auf verschiedene Art und Weise mit den Abschnitten der Fensteranschlussprofilleiste verbunden werden. So kann der Träger angesteckt, eingeschoben oder eingeclipst werden. Der Träger des Dichtelementes mit dem Dichtkörper kann in bestimmten Anwendungsfällen einfach auf einer Fensteranschlussprofilleiste aufliegend angebracht sein.

Im Rahmen der Erfindung ist auch in Betracht gezogen, dass der Träger in einen kanalartigen Hohlraum der Fensteranschlussprofilleiste eingeschoben wird und so an einem Abschnitt oder zwei Abschnitten von Fensteranschlussprofilleisten angebracht ist.

In einer Ausführungsform des Systems der Erfindung ist vorgesehen, dass die aneinander grenzenden Enden der Abschnitte von Fensteranschlussprofilleisten, an einer Seite, beispielsweise ihrer hinteren, d.h. der vom Sichtbereich abgekehrten Seite, ausgeklinkt sind. Diese Ausführungsform hat den Vorteil, dass das Dichtelement und dessen Dichtkörper im vorderen Bereich (Sichtbereich) der Fensteranschlussprofilleisten nicht erkennbar sind und eine saubere Ansicht und ein sauberer Abschluss gegeben ist. Dennoch ist Raum für das Dichtelement vorgesehen.

In einer anderen Ausführungsform liegt der Träger auf einem Teil der Fensteranschlussprofilleiste auf.

Das erfindungsgemäße System mit dem Dichtelement ist nicht nur für das dichte Verbinden von Abschnitten von Fensteranschlussprofilleisten in geraden Bereichen, sondern auch im Eckbereich geeignet. In diesem Fall ist es bevorzugt, wenn der Träger gewinkelt ausgebildet ist.

Das erfindungsgemäße System mit dem Dichtelement kann in einer Ausführungsform auch dazu dienen, das Ende einer Fensteranschlussprofilleiste gegenüber einem angrenzenden Bauteil abzudichten. In diesem Fall ist eine Ausführungsform bevorzugt, bei welcher der Träger abgewinkelt ausgebildet ist und in seinem zur Längserstreckung der Fensteranschlussprofilleiste im Wesentlich senkrecht stehenden Bereich ein- oder beidseitig mit Dichtkörpern versehen ist.

Der beim erfindungsgemäßen System an dem Dichtelement vorgesehene Dichtkörper ist beispielsweise ein quaderförmiges Element aus elastischem Werkstoff, insbesondere Schaumstoff.

Bevorzugte Werkstoffe für den Dichtkörper können sein: elastische Kunststoffe, offen- oder geschlossenporige Schaumkunststoffe.

In einer Ausführungsform kann sich das Dichtelement des erfindungsgemäßen Systems dadurch auszeichnen, dass der Dichtkörper in Gebrauchslage des Dichtelementes in einer Ausklinkung des wenigstens einen Abschnittes der Profilleiste aufgenommen ist.

In einer Ausführungsform kann sich das Dichtelement des erfindungsgemäßen Systems dadurch auszeichnen, dass die Ausklinkung am Ende des wenigstens einen Abschnittes der Profilleiste vorgesehen ist.

In einer Ausführungsform kann sich das Dichtelement des erfindungsgemäßen Systems dadurch auszeichnen, dass der Dichtkörper wenigstens in Längsrichtung der Fensteranschlussprofilleiste expandierbar ist und im komprimierten Zustand kürzer ausgebildet ist, als die in Längsrichtung des Fensteranschlussprofiles gemessene Breite der Ausklinkung.

In einer Ausführungsform kann sich das Dichtelement des erfindungsgemäßen Systems dadurch auszeichnen, dass der Dichtkörper in seinem expandierten Zustand länger ausgebildet ist, als die in Längsrichtung der Fensteranschlussprofilleiste gemessene Breite der Ausklinkung, sodass der Dichtkörper über das Ende der Fensteranschlussprofilleiste vorsteht.

In einer Ausführungsform kann sich das Dichtelement des erfindungsgemäßen Systems dadurch auszeichnen, dass das Dichtelement einen an der Fensteranschlussprofilleiste anzuordnenden, insbesondere zu verbindenden, Träger aufweist, der den wenigstens einen Dichtkörper trägt.

In einer Ausführungsform kann sich das Dichtelement des erfindungsgemäßen Systems dadurch auszeichnen, dass der Träger des Dichtelementes eine gerade Platte ist.

In einer Ausführungsform kann sich das Dichtelement des erfindungsgemäßen Systems dadurch auszeichnen, dass der Träger des Dichtelementes eine gewinkelte Platte ist.

In einer Ausführungsform kann sich das Dichtelement des erfindungsgemäßen Systems dadurch auszeichnen, dass der Dichtkörper schmäler ausgebildet ist als der Träger.

In einer Ausführungsform kann sich das Dichtelement des erfindungsgemäßen Systems dadurch auszeichnen, dass die Ausklinkung ausschließlich zu der von der Sichtseite abgekehrten Seite der Fensteranschlussprofilleiste hin offen ist.

In einer Ausführungsform kann sich das Dichtelement des erfindungsgemäßen Systems dadurch auszeichnen, dass in einem Stoßbereich aneinander grenzende Abschnitte von Fensteranschlussprofilleisten miteinander einen Winkel von 180° einschließen.

In einer Ausführungsform kann sich das Dichtelement des erfindungsgemäßen Systems dadurch auszeichnen, dass die in einem Stoßbereich aneinander grenzenden Abschnitte von Fensteranschlussprofilleisten miteinander einen von 180° abweichenden Winkel, insbesondere einen Winkel von 90°, einschließen.

In einer Ausführungsform kann sich das erfindungsgemäße System dadurch auszeichnen, dass der Träger in einer Nut der Fensteranschlussprofilleiste aufgenommen ist.

In einer Ausführungsform kann sich das Dichtelement des erfindungsgemäßen Systems dadurch auszeichnen, dass die Nut von zwei längs laufenden Teilen der Fensteranschlussprofilleiste begrenzt und im Bereich der offenen Seite der Nut nach innen vorstehende Rippen vorgesehen sind.

In einer Ausführungsform kann sich das Dichtelement des erfindungsgemäßen Systems dadurch auszeichnen, dass der Träger des Dichtelementes in einen Hohlraum der Fensteranschlussprofilleiste eingreifend ausgebildet ist.

In einer Ausführungsform kann sich das Dichtelement des erfindungsgemäßen Systems dadurch auszeichnen, dass an wenigstens einer Fläche des Trägers des Dichtelementes reibungserhöhende Rippen vorgesehen sind.

In einer Ausführungsform kann sich das Dichtelement des erfindungsgemäßen Systems dadurch auszeichnen, dass der Dichtkörper breiter ausgebildet ist, als der in einen Hohlraum einzusteckende Träger des Dichtelementes.

In einer Ausführungsform kann sich das Dichtelement des erfindungsgemäßen Systems dadurch auszeichnen, dass der mit der Fensteranschlussprofilleiste zu verbindende Träger abgewinkelt ausgebildet ist und einen an der Fensteranschlussprofilleiste festzulegenden Teil und einen zu diesem und zur Längserstreckung der Fensteranschlussprofilleiste im Wesentlichen senkrecht stehenden Schenkel aufweist.

In einer Ausführungsform kann sich das Dichtelement des erfindungsgemäßen Systems dadurch auszeichnen, dass an dem Schenkel auf wenigstens einer Seite ein Dichtkörper vorgesehen ist.

In einer Ausführungsform kann sich das Dichtelement des erfindungsgemäßen Systems dadurch auszeichnen, dass auf beiden Seiten des Schenkels des Trägers Dichtkörper vorgesehen sind.

In einer Ausführungsform kann sich das Dichtelement des erfindungsgemäßen Systems dadurch auszeichnen, dass der auf der von der Fensteranschlussprofilleiste abgekehrten Seite des Schenkels vorgesehene Dichtkörper über das Ende der Fensteranschlussprofilleiste übersteht.

Weitere Einzelheiten und Merkmale der Erfindung ergeben sich aus der nachstehenden Beschreibung bevorzugter Ausführungsbeispiele. Es zeigt:
Fig. 1 ein Dichtelement, das als Steckverbinder zwischen zwei Abschnitten einer Fensteranschlussprofilleiste ausgebildet ist,
Fig. 2 einen Ausschnitt von Fig. 1 in vergrößertem Maßstab,
Fig. 3 eine Ansicht der Ausführungsform von Fig. 1 von unten gesehen,
Fig. 4 den vergrößerten Abschnitt von Fig. 2 von unten gesehen,
Fig. 5 in Ansicht ein Dichtelement in Form eines Steckverbinders,
Fig. 6 eine Seitenansicht des Steckverbinders von Fig. 5,
Fig. 7 eine Schrägansicht des Steckverbinders von Fig. 5 und 6,
Fig. 8 ein im Bereich einer Ecke zwischen
Fensteranschlussprofilen vorgesehenes Dichtelement in auseinander gezogener Darstellung,
Fig. 9 das Dichtelement bei geschlossener Ecke zwischen Fensteranschlussprofilen,
Fig. 10 die Ausführungsform von Fig. 8 von unten gesehen,
Fig. 11 die geschlossene Ecke von Fig. 9 von unten gesehen,
Fig. 12 eine Einzelheit von Fig. 10 in vergrößertem Maßstab,
Fig. 13 eine Einzelheit von Fig. 11 in vergrößertem Maßstab,
Fig. 14 eine Schrägansicht des Dichtelementes von Fig. 8 bis 13,
Fig. 15 einen als Endkappe ausgebildetes Dichtelement,
Fig. 16 die Ausführungsform von Fig. 15 von unten gesehen,
Fig. 17 eine vergrößerte Einzelheit von Fig. 16,
Fig. 18 das als Endkappe ausgebildete Dichtelement von Fig. 15 bis 17 in Schrägansicht,
Fig. 19 eine vergrößerte Einzelheit von Fig. 15 und
Fig. 20 bis 48 weitere Ausführungsbeispiele der Ausgestaltung und Anordnung erfindungsgemäßer Dichtelemente.

In den Ausführungsbeispielen ist das System der Erfindung anhand von Fensteranschlussprofilleisten dargestellt.

Vorauszuschicken ist, dass für die Erfindung die konkrete Ausbildung der Fensteranschlussprofilleisten nur von untergeordneter Bedeutung sind. Es ist somit davon auszugehen, dass die in den Zeichnungen gezeigten Fensteranschlussprofilleisten lediglich Beispiele sind.

Bei der in Fig. 1 bis 4 gezeigten Ausführungsform stoßen zwei Abschnitte 2 einer Fensteranschlussprofilleiste 1 in einem Stoßbereich 3 aneinander.

Im Stoßbereich 3 der Abschnitte 2 der Fensteranschlussprofilleisten 1 ist ein Dichtelement 4, das im Beispiel als Steckverbinder 5 ausgebildet ist, vorgesehen. Bei der in den Fig. 1 bis 4 gezeigten Ausführungsform ist der Steckverbinder 5 als Dichtelement 4, der für sich in den Fig. 5 bis 7 gezeigt ist, wie folgt ausgebildet:
Der Steckverbinder 5 umfasst einen Träger 6, an dem ein quaderförmiger Dichtkörper 7 aus elastisch nachgiebigem Werkstoff angeordnet ist. Insbesondere Fig. 6 zeigt, dass der Dichtkörper 7 schmaler ausgebildet sein kann, als der Träger 6 des Steckverbinders 5.

In der Gebrauchslage (Fig. 1 bis 4) des Dichtelementes 4 ist der Träger 6 des Steckverbinders 5 in einer nach oben offenen Nut 8 der Fensteranschlussprofilleisten 1 aufgenommen. Dabei ist vorgesehen, dass der Steckverbinder 5 in die nach oben offene Nut 8 eingeclipst wird und in seiner Gebrauchslage durch nach innen vorstehende Rippen 9 an den seitlichen Begrenzungen 10, 11 der Nut 8 gehalten ist. Die Rippen 9 an den seitlichen Begrenzungen 10, 11 der Nut 8 können keilförmig ausgebildet sein, wie dies insbesondere die Fig. 1 und 3 zeigen, um das Einclipsen zu Vereinfachen.

Um Raum für den Dichtkörper 7 des Steckverbinders 5 zu schaffen, ist die Fensteranschlussprofilleiste 1 an den im Stoßbereich 3 liegenden Enden der Abschnitte 2 in ihrem unteren Bereich ausgeklinkt, wobei die Ausklinkung 12 sich nicht bis zur Sichtseite (vordere Seite in Fig. 3) erstreckt. Dies hat den Vorteil, dass die vordere Seite der Fensteranschlussprofilleisten 1 ohne Unterbrechung ausgebildet und der Dichtkörper 7 nicht sichtbar ist.

Die Fig. 8 bis 14 zeigen eine Ausführungsform eines Dichtelementes 4 des erfindungsgemäßen Systems in Form eines Steckverbinders 5, der im Bereich einer Ecke 13 zwischen Abschnitten 2 von Fensteranschlussprofilleisten 1 angeordnet ist. In diesem Fall ist der Träger 6 des Steckverbinders 5 gewinkelt ausgebildet und wird bei der in Fig. 8 bis 14 gezeigten Ausführungsform, so wie anhand von Fig. 1 bis 4 beschrieben, in die nach oben offene Nut 8 der Fensteranschlussprofilleisten eingeclipst.

Auch hier ist die Ausklinkung 12 im unteren Bereich der Fensteranschlussprofilleisten 1 so ausgebildet, dass sie von der Außenseite (Innenseite der Ecke 13, beispielsweise gem. Fig. 11) nicht sichtbar ist.

Die Fig. 15 bis 18 zeigen eine Ausführungsform des Dichtelementes 4 des erfindungsgemäßen Systems, das als Endkappe 14 ausgebildet ist und eine Abdichtung einer Fensteranschlussprofilleiste 1 gegenüber einem angrenzenden Bauteil (nicht gezeigt) bildet.

Bei dieser Ausführungsform ist der Träger 6 des Dichtelementes 4 abgewinkelt ausgebildet und umfasst einen Teil 15, der in die nach oben offene Nut 8 der Fensteranschlussprofilleiste 1 eingeclipst wird, und einen zur Längserstreckung der Fensteranschlussprofilleiste 1 im Wesentlichen senkrecht stehenden Schenkel 16.

Am Schenkel 16 sind beidseits Dichtkörper 7 vorgesehen. Der Dichtkörper 7, der auf der der Fensteranschlussprofilleiste 1 zugekehrten Seite des Schenkels 16 des Trägers 6 angeordnet ist, liegt dichtend am Ende des Abschnittes 2 der Fensteranschlussprofilleiste 1 an. Der andere Dichtkörper 7 liegt dichtend an dem angrenzenden Bauteil (nicht gezeigt) an.

Auch bei dieser Ausführungsform ist, wie insbesondere die Fig. 16 und 17 zeigen, die Ausklinkung 12 für die Aufnahme des an der Fensteranschlussprofilleiste 1 anliegenden Dichtkörpers 7 so ausgebildet, dass die Ausklinkung 12 von der Vorderseite der Fensteranschlussprofilleiste 1 her nicht sichtbar ist.

Fig. 19 zeigt in vergrößertem Maßstab die Ausbildung und Anordnung eines Dichtelementes 14, wie dies in den Fig. 15 bis 18 dargestellt ist.

Fig. 20 zeigt eine Abwandlung des Dichtelementes 14, bei dem ein Dichtkörper 7 lediglich auf einer Seite des Schenkels 16 eines abgewinkelt ausgebildeten Trägers 6 vorgesehen ist. Fig. 20 zeigt auch, dass der zur Längserstreckung der Fensterabschlussprofilleiste 1 senkrecht stehende Schenkel 16 des Trägers 6 des Dichtelementes 14 von Fig. 20 den Dichtkörper 7 außenseitig (Pfeil 20) trägt, so dass die Endfläche 21 des Dichtkörpers 7 dichtend an einem angrenzenden Bauteil anliegen kann.

Fig. 21 zeigt eine Abwandlung eines Dichtelements 4 ohne Träger 6, wobei der Dichtkörper 7 ohne Träger 6 in einer Ausklinkung 12 der Fensteranschlussprofilleiste 1 (Fig. 22) aufgenommen ist. In dem in Fig. 21 gezeigten Zustand ist der Dichtkörper 7 komprimiert, steht also über das Ende der Fensteranschlussprofilleiste 1 nicht vor.

Fig. 22 zeigt eine Ausgestaltung, nämlich die Ausklinkung 12 am Ende einer Fensteranschlussprofilleiste 1, in der beispielsweise, wie in Fig. 21 gezeigt, wenigstens ein Dichtkörper 7 aufgenommen ist.

Fig. 23 zeigt den Zustand der Ausführungsform von Fig. 21, bei welcher der Dichtkörper 7 expandiert ist und in Längserstreckung der Fensteranschlussprofilleiste 1 gesehen eine größere Abmessung als die Ausklinkung 12 aufweist, also über das Ende der Fensteranschlussprofilleiste 1 übersteht.

Fig. 24 zeigt eine Abwandlung des anhand der Fig. 8 bis 14 beschriebenen Ausführungsform eines Dichtelementes 4, das im Eckbereich 13 zwischen Fensteranschlussprofilleisten 1 angeordnet ist. Bei dieser Ausführungsform greift der Träger 6 des Dichtelementes 4 in einen Hohlraum 22 (Kanal) in der Fensteranschlussprofilleiste 1 ein und trägt an seiner Breitfläche reibungserhöhende, längslaufende Rippen 23.

Fig. 25 zeigt im Eck 13 aneinander grenzende Fensteranschlussprofilleisten 1 ohne Dichtelement 4 mit dem in ihnen vorgesehenen Kanal 22, in welche der Träger 6 des Dichtelementes 4 gemäß Fig. 24 eingreift.

Hinzuweisen ist darauf, dass bei der Ausführungsform mit in einen Kanal 22 in den Fensteranschlussprofilleisten 1 eingreifenden Träger 6 der Dichtelemente 4, die Dichtkörper 7 breiter ausgebildet sein können als der Träger 6.

Fig. 26 ist eine Abwandlung eines Dichtelementes 4, das ohne Träger 6 ausgebildet ist und einfach einen Dichtkörper 7 aufweist, der im Eckbereich 13 zwischen dort aneinander grenzenden Fensteranschlussprofilleisten 1 vorgesehen ist.

Fig. 27 zeigt nochmal die Ausführungsform von Fig. 26, wobei aber eine Fensteranschlussprofilleiste 1 weggelassen worden ist.

Fig. 28 zeigt die Fensteranschlussprofilleiste 1 von Fig. 26 ohne Dichtkörper 7.

Fig. 29 zeigt eine weitere Abwandlung eines Dichtelementes 4, das im Eckbereich 13 zwischen Fensteranschlussprofilleisten 1 vorgesehen sein kann, wobei hier der gewinkelte Träger 6 einfach auf eine Auflagefläche 24 der Fensteranschlussprofilleisten 1 aufgelegt wird und dort auf beliebige Art und Weise festgelegt werden kann.

Fig. 30 zeigt eine Ausführungsform eines Dichtelementes 4 im Bereich der Ecke 13 zwischen aneinander grenzenden Fensteranschlussprofilleisten 1 ähnlich Fig. 26, wobei das Dichtelement 4 ausschließlich aus einem Dichtkörper 7 besteht und die Fensteranschlussprofilleisten 1 ohne Nut 8 und ohne Kanal 22 ausgebildet sind.

Fig. 31 zeigt aneinander grenzende Enden von Fensteranschlussprofilleisten 1, die im Bereich einer Ecke 13 unter einem Winkel von 90° aneinander grenzen und ohne das Dichtelement 4 von Fig. 30.

Fig. 32 zeigt die Ausführungsform von Fig. 30, wobei aber nur eine Fensteranschlussprofilleiste 1 mit dem Dichtkörper 7 dargestellt ist.

Fig. 33 zeigt die Fensteranschlussprofilleiste von Fig. 32 ohne Dichtkörper 7.

Fig. 34 zeigt nochmals die Ausführungsform von Fig. 9 eines, im Bereich einer Ecke 13 zwischen unter einem Winkel von 90° aneinander grenzenden Fensteranschlussprofilleisten 1 vorgesehenen, Dichtelementes 4 mit gewinkelt ausgebildetem Träger 6 und quaderförmigem Dichtkörper 7.

Auch bei Fensteranschlussprofilleisten 1, welche die im Zusammenhang mit den Fig. 1 bis 18 beschriebenen Nuten 8 aufweisen, können Dichtelemente 4 ohne Träger 6 vorgesehen sein, wie dies beispielhaft in Fig. 35 für ein im Bereich einer Ecke 13 vorgesehenes Dichtelement 4, das ausschließlich aus einem Dichtkörper 7 besteht, dargestellt ist.

Fig. 36 zeigt die Eckausbildung von Fig. 35 ohne Dichtelement 4 und Fig. 37 die Ausbildung eines Dichtkörpers 7 als Dichtelement 4 im Bereich einer Ecke 13, wobei aber nur eine Fensteranschlussprofilleiste 1 dargestellt ist.

Fig. 38 zeigt die Fensteranschlussprofilleiste 1 von Fig. 37 ohne Dichtelement.

Fig. 39 zeigt eine Abwandlung eines als Endkappe 14 ausgebildeten Dichtelementes 4, dessen Träger 6 gewinkelt ausgebildet ist und zwei Dichtkörper 7 trägt. Bei der in Fig. 39 gezeigten Ausführungsform ist der parallel zur Längserstreckung der Fensteranschlussprofilleisten 1 ausgerichtete Teil 15 des abgewinkelten Trägers 6 einfach auf eine Fläche 24 einer Fensteranschlussprofilleiste 1 aufgelegt und an dieser festgelegt.

Fig. 40 zeigt eine Abwandlung der Endkappe 14 von Fig. 39, wobei an dem angewinkelten Schenkel 16 des Trägers 6 lediglich an dessen Außenseite ein Dichtkörper 7 angeordnet ist.

Fig. 41 zeigt eine Ausführungsform eines als Endkappe 14 ausgebildeten Dichtelementes des erfindungsgemäßen Systems, das ohne Träger 6 ausgebildet ist und ausschließlich aus dem Dichtkörper 7 besteht, der in einer Ausklinkung 12 am Ende einer Fensteranschlussprofilleiste 1 vorgesehen ist. Im Zustand der Fig. 41 ist der Dichtkörper 7 verdichtet (zusammengedrückt) und steht über das Ende der Fensteranschlussprofilleiste 1 nicht vor.

Fig. 42 zeigt die Fensteranschlussprofilleiste 1 von Fig. 41 mit seiner Ausklinkung 12 ohne den das als Endkappe 14 ausgebildetes Dichtelement bildenden Dichtkörper 7.

Fig. 43 zeigt die Ausführungsform eines ein als Endkappe 14 ausgebildetes Dichtelement bildenden Dichtkörpers 7 in einer Ausnehmung 12 am Ende einer Fensteranschlussprofilleiste 1 gemäß Fig. 41, in einem Zustand, in dem der Dichtkörper 7 expandiert ist und in Längsrichtung der Fensteranschlussprofilleiste 1 gesehen breiter ausgebildet ist als der komprimierte Dichtkörper 7 von Fig. 41, so dass er über das Ende der Fensteranschlussprofilleiste 1 übersteht.

Fig. 44 zeigt eine Ausführungsform eines als Endkappe 14 ausgebildeten Dichtelementes des Endes einer Fensteranschlussprofilleiste 1, dessen Träger 6 in einen Hohlraum 22 (Kanal) in der Fensteranschlussprofilleiste 1 eingesteckt ist und dort durch Führungsrippen 23 reibschlüssig festgehalten wird. Der abgewinkelte Schenkel 16 des Trägers 6 trägt bei der in Fig. 44 gezeigten Ausführungsform auf beiden Seiten Dichtkörper 7, sodass das Ende der Fensteranschlussprofilleiste 1 gegenüber einem angrenzenden Bauteil sicher abgedichtet werden kann.

Die in Fig. 45 gezeigte Ausführungsform einer Endkappe 14 ist so ausgebildet, wie die anhand von Fig. 44 beschriebene und dort gezeigte Ausführungsform, wobei jedoch an dem abgewinkelten Schenkel 16 des Trägers 6 lediglich auf der von der Fensteranschlussprofilleiste 1 abgekehrten Außenseite ein Dichtkörper 7 vorgesehen ist.

Fig. 46 zeigt eine Ausführungsform eines als Endkappe 14 dienenden Dichtelementes, das ausschließlich aus einem Dichtkörper 7 besteht, im Bereich des Endes einer Fensteranschlussprofilleiste 1 mit einem Kanal 22. In dem in Fig. 46 gezeigten Zustand ist der Dichtkörper 7 komprimiert und steht über das Ende der Fensteranschlussprofilleiste 1 nicht vor.

Fig. 47 zeigt die Ausführungsform der Fensteranschlussprofilleiste 1 von Fig. 46 ohne den Dichtkörper 7.

In Fig. 48 ist der expandierte Zustand des als Endkappe 14 dienenden Dichtelementes gezeigt, dessen Dichtkörper 7 (ohne Träger 6), da er expandiert ist, in Längsrichtung der Fensteranschlussprofilleiste 1 gesehen länger bzw. breiter ausgebildet ist, als das komprimierte Dichtelement 7 im Zustand von Fig. 47, und über das Ende der Fensteranschlussprofilleiste 1 übersteht.

## Patentansprüche

1. System aus Fensteranschlussprofilleiste (1) und Dichtelement (4), wobei wenigstens ein Dichtkörper (7) des Dichtelementes (4) dichtend am Ende von wenigstens einem Abschnitt (2) einer Profilleiste angeordnet ist und wobei der Dichtkörper (7) des Dichtelementes (4) entweder im Stoßbereich (3) zwischen den Enden von aneinander grenzenden Abschnitten (2) von Fensteranschlussprofilleisten (1) oder zwischen dem Ende einer Fensteranschlussprofilleiste (1) und einem angrenzenden Bauteil vorgesehen ist, **dadurch gekennzeichnet, dass** das Dichtelement (4, 14) einen an der Fensteranschlussprofilleiste (1) anzuordnenden Träger (6) aufweist, der den wenigstens einen Dichtkörper (7) trägt, dass der Träger (6) des Dichtelementes (4, 14) in einer Nut (8) der Fensteranschlussprofilleiste (1), die sich in Längsrichtung und bis zum Ende der Fensteranschlussprofilleiste (1) erstreckt, aufgenommen ist oder dass der Träger (6) des Dichtelementes (4, 14) in einen Hohlraum (22) der Fensteranschlussprofilleiste (1), der sich in Längsrichtung und bis zum Ende der Fensteranschlussprofilleiste (1) erstreckt, eingreifend ausgebildet ist.

2. System nach Anspruch 1, **dadurch gekennzeichnet, dass** der Dichtkörper (7) in Gebrauchslage des Dichtelementes (4) in einer Ausklinkung (12) des wenigstens einen Abschnittes (2) der Fensteranschlussprofilleiste (1) aufgenommen ist.

3. System nach Anspruch 2, **dadurch gekennzeichnet, dass** die Ausklinkung (12) am Ende des wenigstens einen Abschnittes (2) der Fensteranschlussprofilleiste (1) vorgesehen ist.

4. System nach einem der Ansprüche 1 bis 3, **dadurch gekennzeichnet, dass** der Dichtkörper (7) wenigstens in Längsrichtung der Fensteranschlussprofilleiste (1) expandierbar ist und im komprimierten Zustand kürzer ausgebildet ist, als die in Längsrichtung der Fensteranschlussprofilleiste (1) gemessene Breite der Ausklinkung (12).

5. System nach einem der Ansprüche 1 bis 4, **dadurch gekennzeichnet, dass** die Ausklinkung (12) ausschließlich zu der von der Sichtseite abgekehrten Seite der Fensteranschlussprofilleiste (1) hin offen ist.

6. System nach einem der Ansprüche 1 bis 5, **dadurch gekennzeichnet, dass** die Nut (8) von zwei längslaufenden Teilen (10, 11) der Fensteranschlussprofilleiste (1) begrenzt und im Bereich der offenen Seite der Nut (8) nach innen vorstehende Rippen (9) vorgesehen sind.

7. System nach einem der Ansprüche 1 bis 6, **dadurch gekennzeichnet, dass** an wenigstens einer Fläche des Trägers (6) des Dichtelementes (4, 14) reibungserhöhende Rippen (23) vorgesehen sind.

8. System nach einem der Ansprüche 1 bis 7, **dadurch gekennzeichnet, dass** der Dichtkörper (7) breiter ausgebildet ist, als der in einen Hohlraum (22) einzusteckende Träger (6) des Dichtelementes (4, 14).

9. System nach einem der Ansprüche 1 bis 8, **dadurch gekennzeichnet, dass** der mit der Fensteranschlussprofilleiste (1) zu verbindende Träger (6) abgewinkelt ausgebildet ist und einen an der Fensteranschlussprofilleiste (1) festzulegenden Teil (15) und einen zu diesem und zur Längserstreckung der Fensteranschlussprofilleiste (1) im Wesentlichen senkrecht stehenden Schenkel (16) aufweist.

10. System nach Anspruch 9, **dadurch gekennzeichnet, dass** an dem Schenkel (16) auf wenigstens einer Seite ein Dichtkörper (7) vorgesehen ist.

11. System nach Anspruch 9, **dadurch gekennzeichnet, dass** auf beiden Seiten des Schenkels (16) des Trägers (6) Dichtkörper (7) vorgesehen sind.

12. System nach Anspruch 11, **dadurch gekennzeichnet, dass** der auf der von der Fensteranschlussprofilleiste (1) abgekehrten Seite des Schenkels (26) vorgesehene Dichtkörper (7) über das Ende der Profilleiste übersteht.

## Claims

1. System made of window attachment molding (1) and seal element (4), wherein at least one seal body (7) of the seal element (4) is arranged to form a seal at the end of at least one section (2) of a molding, and wherein the seal body (7) of the seal element (4) is provided either in the joint region (3) between the ends of abutting sections (2) of window attachment moldings (1) or between the end of one window attachment molding (1) and an adjoining component, **characterized in that** the seal element (4, 14) has a carrier (6), which is to be arranged on the window attachment molding (1) and which bears at least one seal body (7), the carrier (6) of the seal element (4, 14) is accommodated in a groove (8) of the window attachment molding (1), which extends in the longitudinal direction and up to the end of the window attachment molding (1), or the carrier (6) of the seal element (4, 14) is designed to engage in a cavity (22) of the window attachment molding (1), which extends in the longitudinal direction and up to the end of the window attachment molding (1).

2. System according to Claim 1, **characterized in that** the seal body (7), in the usage position of the seal element (4), is accommodated in a notch (12) of the at least one section (2) of the window attachment molding (1).

3. System according to Claim 2, **characterized in that** the notch (12) is provided at the end of the at least one section (2) of the window attachment molding (1).

4. System according to any one of Claims 1 to 3, **characterized in that** the seal body (7) is expandable at least in the longitudinal direction of the window attachment molding (1) and is formed shorter in the compressed state than the width of the notch (12) measured in the longitudinal direction of the window attachment molding (1).

5. System according to any one of Claims 1 to 4, **characterized in that** the notch (12) is open exclusively toward the side of the window attachment molding (1) facing away from the visible side.

6. System according to any one of Claims 1 to 5, **characterized in that** the groove (8) is delimited by two longitudinally-extending parts (10, 11) of the window attachment molding (1) and inwardly protruding ribs (9) are provided in the region of the open side of the groove (8).

7. System according to any one of Claims 1 to 6, **characterized in that** friction-enhancing ribs (23) are provided on at least one face of the carrier (6) of the seal element (4, 14).

8. System according to any one of Claims 1 to 7, **characterized in that** the seal body (7) is formed wider than the carrier (6) of the seal element (4, 14) to be inserted into a cavity (22).

9. System according to any one of Claims 1 to 8, **characterized in that** the carrier (6) to be connected to the window attachment molding (1) is formed angled and has a part (15) to be fixed on the window attachment molding (1) and a leg (16) substantially perpendicular thereto and to the longitudinal extension of the window attachment molding (1).

10. System according to Claim 9, **characterized in that** a seal body (7) is provided on at least one side on the leg (16).

11. System according to Claim 9, **characterized in that** seal bodies (7) are provided on both sides of the leg (16) of the carrier (6) .

12. System according to Claim 11, **characterized in that** the seal body (7) provided on the side of the leg (26) facing away from the window attachment molding (1) protrudes beyond the end of the molding.

## Revendications

1. Système composé d'un bandeau profilé de raccordement de fenêtre (1) et d'un élément d'étanchéité (4), au moins un bloc d'étanchéité (7) de l'élément d'étanchéité (4) étant disposé de façon étanche à l'extrémité d'au moins une section (2) d'un bandeau profilé et le bloc d'étanchéité (7) de l'élément d'étanchéité (4) étant prévu soit dans la zone d'aboutement (3) entre les extrémités de sections (2) limitrophes de bandeaux profilés de raccordement de fenêtre (1), soit entre l'extrémité d'un bandeau profilé de raccordement de fenêtre (1) et une pièce contiguë, **caractérisé en ce que** l'élément d'étanchéité (4, 14) présente un support (6) à disposer sur le bandeau profilé de raccordement de fenêtre (1) qui porte l'au moins un bloc d'étanchéité (7), **en ce que** le support (6) de l'élément d'étanchéité (4, 14) est logé dans une gorge (8) du bandeau profilé de raccordement de fenêtre (1) qui s'étend dans le sens de la longueur jusqu'à l'extrémité du bandeau profilé de raccordement de fenêtre (1) ou **en ce que** le support (6) de l'élément d'étanchéité (4, 14) est formé de façon à se mettre en prise dans une cavité (22) du bandeau profilé de raccordement de fenêtre (1) qui s'étend dans le sens de la longueur jusqu'à l'extrémité du bandeau profilé de raccordement de fenêtre (1).

2. Système selon la revendication 1, **caractérisé en ce que** le bloc d'étanchéité (7) est logé, dans la position d'utilisation de l'élément d'étanchéité (4), dans une mortaise (12) de l'au moins une section (2) du bandeau profilé de raccordement de fenêtre (1).

3. Système selon la revendication 2, **caractérisé en ce que** la mortaise (12) est prévue à l'extrémité de l'au moins une section (2) du bandeau profilé de raccordement de fenêtre (1).

4. Système selon l'une des revendications 1 à 3, **caractérisé en ce que** le bloc d'étanchéité (7) est capable d'expansion au moins dans le sens de la longueur du bandeau profilé de raccordement de fenêtre (1) et est plus court, dans l'état comprimé, que la largeur de la mortaise (12) mesurée dans le sens de la longueur du bandeau profilé de raccordement de fenêtre (1).

5. Système selon l'une des revendications 1 à 4, **caractérisé en ce que** la mortaise (12) est ouverte uniquement du côté du bandeau profilé de raccordement de fenêtre (1) tourné à l'opposé du côté visible.

6. Système selon l'une des revendications 1 à 5, **caractérisé en ce que** la gorge (8) est délimitée par deux parties longitudinales (10, 11) du bandeau profilé de raccordement de fenêtre (1) et des nervures (9) en saillie vers l'intérieur sont prévues au niveau du côté ouvert de la gorge (8).

7. Système selon l'une des revendications 1 à 6, **caractérisé en ce que** des nervures augmentant le frottement (23) sont prévues sur au moins une surface du support (6) de l'élément d'étanchéité (4, 14).

8. Système selon l'une des revendications 1 à 7, **caractérisé en ce que** le bloc d'étanchéité (7) est plus large que le support (6) de l'élément d'étanchéité (4, 14) à introduire dans une cavité (22).

9. Système selon l'une des revendications 1 à 8, **caractérisé en ce que** le support (6) à assembler avec le bandeau profilé de raccordement de fenêtre (1) a une forme coudée et présente une partie (15) à fixer sur le bandeau profilé de raccordement de fenêtre (1) et un bras (16) sensiblement perpendiculaire à la longueur du bandeau profilé de raccordement de fenêtre (1).

10. Système selon la revendication 9, **caractérisé en ce qu'**un bloc d'étanchéité (7) est prévu au moins d'un côté sur le bras (16).

11. Système selon la revendication 9, **caractérisé en ce que** des blocs d'étanchéité (7) sont prévus des deux côtés du bras (16) du support (6).

12. Système selon la revendication 11, **caractérisé en ce que** le bloc d'étanchéité (7) prévu sur le côté du bras (26) tourné à l'opposé du bandeau profilé de raccordement de fenêtre (1) dépasse au-delà de l'extrémité du bandeau profilé.
